# EUROPÄISCHE PATENTSCHRIFT

(11) **EP 2 134 025 B1**
(45) Veröffentlichungstag und Bekanntmachung des Hinweises auf die Patenterteilung: **27.07.2011**
(21) Anmeldenummer: 08010796.4
(22) Anmeldetag: 13.06.2008
(51) Int. Cl.: H04L 5/14, G06F 13/38, G08C 19/16, G08C 15/02

(54) **Verfahren und Vorrichtung zur Erkennung eines digitalen Signals**
Digital signal detection method and device
Procédé et dispositif destinés à la détection d'un signal numérique

(43) Veröffentlichungstag der Anmeldung: 16.12.2009
(73) Patentinhaber: Comprion GmbH, 33100 Paderborn (DE)
(72) Erfinder: Franke, Tobias, 32130 Enger (DE)
(74) Vertreter: Ostermann, Thomas

(56) Entgegenhaltungen:
- EP-A- 0 695 055
- US-A- 4 677 308

## Beschreibung

Die Erfindung betrifft ein Verfahren zur Erkennung eines digitalen Signals nach dem Oberbegriff des Patentanspruchs 1.

Die Erfindung betrifft ferner eine Vorrichtung zur Erkennung eines digitalen Signals nach Anspruch 6.

Aus der DE 10 2005 050 457 A1 ist eine Vorrichtung zur Erkennung der Datenübertragungsrichtung zwischen zwei Kommunikationseinheiten bekannt, wobei anhand einer Stromspitze und eines logischen Pegelwechsel auf einer Eingangs-/Ausgangsleitung (I/O-Leitung) die Datenübertragungsrichtung erkannt werden kann. Die bekannte Vorrichtung ist Bestandteil eins Messpools, anhand derer die Kommunikation zwischen einer als SIM-Karte ausgebildeten Kommunikationseinheit mit einer als Kartenleseeinheit eines Mobiltelefons ausgebildeten weiteren Kommunikationseinheit getestet werden kann.

Inzwischen sind auch Mobiltelefone bekannt geworden, die einen Nahfeldkontroller und eine Nahfeldantenne aufweisen, so dass das Mobiltelefon über eine Funkschnittstelle von 13, 56 MHz, beispielsweise zu Bezahlzwecken mit anderen Kommunikationseinheiten kommunizieren kann. Bei dieser so gerannten Nahfeldkommunikation (wireless shortrange communication) kann von den Normen ISO 18092 und ISO 14443 Gebrauch gemacht werden. Für die verschiedenen Nahfeldanwendungen ist eine Kommunikation innerhalb des Mobiltelefons zwischen einem Controller (CLF als Master) und einer SIM-Karte (UICC als Slave) erforderlich. Die Datenkommunikation zwischen diesen beiden Kommunikationseinheiten erfolgt über eine Eindrahtverbindung, wobei zum einen ein Masseanschluss der beiden Kommunikationseinheiten miteinander verbunden und zum anderen ein weiterer Anschluss (bei der SIM-Karte der C6-Anschluss) miteinander verbunden sind. Bei dem Austausch solcher so genannter SWP-Signale (single wire protocol-Signale) wird ein S1-Signal als spannungssignal und ein S2-Signal als Stromsignal erzeugt und übertragen. Sollen nun mittels eines externen Testtools die Signale S1 und S2 ermittelt und bewertet werden, stellt sich das Problem, dass aufgrund von Leitungskapazitäten sowie von Einschwingvorgängen es zu falschen Messergebnissen kommen kann. Insbesondere gestaltet sich das Erfassen des S2-Signals (Stromsignals) als relativ schwierig, da während des H-Zustandes des S1-Signals (SpannungsSignals) sich unterschiedliche Signalpegel (H-Zustand und L-Zustand) für das S2-Signal einstellen.

Aus der US 4 677 308 A ist ein Verfahren zur Erkennung eines digitalen Signals bekannt, wobei das digitale Signal über eine Eindrahtverbindung zwischen einer ersten Kommunikationseinheit und einer zweiten Kommunikationseinheit übertragen wird. Die zweite Kommunikationseinheit ist als ein Sensor ausgebildet, der über die als ein Bus gebildete Eindrahtverbindung ein als Spannungssignal ausgebildetes erstes Signal erhält. Der Sensor ist über den Bus adressierbar und ermöglicht die Abfrage von Sensordaten für die erste Kommunikationseinheit. Damit durch Störgeräuschspitzen oder anderen sich überlagernden Signalen kein falsches Übertragungsergebnis von den Sensoren zu der ersten Kommunikationseinheit einstellt, wird das Spannungssignal über eine halbe Periode zehn Mal abgetastet. Diese Abtastwerte werden jeweils verglichen und bei entsprechender Anzahl von wahren Abtastwerten wird angekommen, dass das auf dem Bussignal gelesene Stromsignal des Sensors sich im Hochzustand befindet.

Aufgabe der vorliegenden Erfindung ist es daher, ein Verfahren und eine Vorrichtung zur Erkennung eines digitalen Signals derart anzugeben, dass ein von einer ersten Kommunikationseinheit zu einer zweiten Kommunikationseinheit über eine Eindrahtverbindung gesandtes Spannungssignal sowie ein von der zweiten Kommunikationseinheit zu der ersten Kommunikationseinheit über die Eindrahtverbindung gesandtes Stromsignal mit großer Sicherheit richtig erfasst werden.

Zur Lösung dieser Aufgabe weist das erfindungsgemäße Verfahren die Merkmale des Patentanspruchs 1 auf.

Das erfindungsgemäße Verfahren ermöglicht, dass mit hoher Sicherheit zum einen ein Zustand des digitalen Spannungssignals und zum anderen der Zustand des digitalen Stromsignals ermittelt werden kann. Grundgedanke der Erfindung ist es, den Zustand des Stromsignal bei der Kommunikation zwischen zwei Kommunikationseinheiten in einem zu einer fallenden Flanke des Spannungssignals nahen Zeitabschnitt zu ermitteln, wenn die Einschwingvorgänge des Stromsignals bereits abgeklungen sind. Erfindungsgemäß ist ein Zeitpunkt oder ein Zeitintervall zur Bestimmung des Zustandes des Stromsignals vorgesehen, der unmittelbar vor Beginn der fallenden Flanke des Spannungssignals liegt. Zu diesem Zeitpunkt bzw. in diesem Zeitintervall sind die Schwankungen des Stromsignals am geringsten; mithin befindet sich das Stromsignal in einem annähernd eingeschwungenen Zustand. Durch Erfassen des Stromsignals zu diesem Zeitpunkt bzw. in diesem Zeitintervall kann durch Vergleich mit einer Digitalisierungsschwelle für das Stromsignal entschieden werden, ob der Signalpegel des Stromsignals während eines H-Pegels des Spannungssignals ebenfalls ein H-Pegel oder ein B-Pegel ist. Vorteilhaft kann somit in einem Testtool bzw. Testmodul der digitale Verlauf des Spannungssignals und des Stromsignals bei einer Kommunikation zwischen zwei über eine Eindrahtverbindung verbundene Kommunikationseinheiten zu Testzwecken erfasst bzw. ermittelt werden. Nach dem erfindungsgemäßen Verfahren dient als Referenzzeitpunkt für die Bestimmung des logischen Zustandes des Stromsignals ein Endzeitpunkt des H-Pegels des Spannungssignals. Unter Berücksichtigung einer maximalen Dauer der fallenden Flanke des Spannungssignals kann dann der zustandsrelevante Abtastzeitpunkt bzw. das zustandsrelevante Abtastzeitintervall für das Stromsignal zurückgerechnet werden, so dass als maßgeblicher zustandsrelevanter Wert für den Signalpegel des Stromsignals der Wert genommen wird, der zu diesem Abtastzeitpunkt oder innerhalb dieses Abtastzeitintervalls ermittelt worden ist. Somit kann ein Signalpegelmuster bzw. ein einziger Signalpegelwert des Stromsignals in dem zu der fallenden Flanke des Spannungssignals nahen Bereich genutzt werden für die Entscheidung, ob dem Stromsignal ein H-Pegel oder ein L-Pegel zukommt.

Nach einer Weiterbildung des erfindungsgemäßen Verfahrens wird eine Bit-Breite bzw. Periodendauer des Spannungsignals ermittelt, so dass in Abhängigkeit von dieser Periodendauer die maximale Dauer der fallenden Flanke des Spannungssignals bestimmt werden kann. Vorteilhaft kann hierdurch bei unterschiedlichen Periodendauer ein Abtastzeitpunkt bzw. Abtastzeitintervall bestimmt werden, zu dem der tatsächlich vorliegende Signalpegel des Stromsignals den Signalpegel für das Stromsignal während des H-zustandes des Spannungssignals repräsentiert. Vorteilhaft kann auf einfache Weise eine zuverlässige und sichere Bestimmung der Signalpegel des Stromsignals erfolgen.

Nach einer Weiterbildung des erfindungsgemäßen Verfahrens wird das Stromsignal zumindest in einem Zeitabschnitt des H-Zustandes des Spannungssignals abgetastet bzw. ermittelt, der der abfallenden Flanke des Spannungssignals vorausgeht. Dieser Zeitabschnitt befindet sich in einem zu Beginn der abfallenden Flanke nahen Bereich. Sofern die Dauer des H-Pegels des Spannungssignals nicht voraussehbar ist, erfolgt eine Abtastung des Stromsignals während des gesamten H-Zustandes des Spannungssigrals. Sobald der Endzeitpunkt des Spannungssignals ermittelt worden ist, kann unter Berücksichtigung der maximalen Dauer der fallenden Flanke des Spannungssignals auf den zustandsrelevanten Abtastzeitpunkt für das Stromsignal bzw. auf das zustandsrelevante Abtastzeitintervall des Stromsignal geschlossen werden. Dieser bzw. dieses befindet sich in einem zu dem Beginn der fallenden Flanke des Spannungssignals vorausgehenden Zeitpunkt bzw. Zeitintervall. Die Erfindung macht sich hierbei zunutze, dass mit hoher Wahrscheinlichkeit die Einschwingvorgänge des Stromsignals zu Beginn der fallenden Flanke des Spannungssignals so weit abgeklungen sind, dass eine vernünftige Detektion des aktuellen zustandes des Spannungssignals möglich ist. Ausgehend von dem Ende des pulsförmigen Signals kann somit ein definierter Zeitpunkt bzw. Zeitbereich angegeben werden, in dem eine Detektion des Stromsignals erfolgt. Die Detektion des Stromsignals erfolgt dadurch, dass aus einer Folge von während der Pulsdauer des Spannungssignals detektierten Messwerten für das Stromsignal derjenige ausgewählt wird, der zu Beginn der fallenden Flanke bzw. in einem vor dem Beginn der fallenden Flanke nahen Zeitabschnitt des Spannungssignals abgetastet worden ist. Vorteilhaft kann somit eine fehlerfreie Bestimmung des Zustandes des Stromsignals erfolgen.

Zur Lösung der Aufgabe weist die erfindungsgemäße Vorrichtung die Merkmale des Patentanspruchs 6 auf.

Der besondere Vorteil der erfindungsgemäßen Vorrichtung besteht darin, dass eine relativ einfache fehlerfreie Erfassung der signalpegel eines Spannungssignals und eines Stromsignals ermöglicht wird, die über eine Eindrahtverbindung zwischen Kommunikationseinheiten ausgetauscht werden. Vorteilhaft kann aufgrund des Signalverlaufs eines Stromsignals in einem zu einer fallenden Flanke des Spannungssignals nahen Bereichs auf das Vorliegen eines H-Pegels oder L-Pegels des Stromsignals geschlossen werden. Die Entscheidungsgrundlage für den einen oder anderen Signalpegel bildet hierbei ein bestimmtes Muster bzw. mehrere digitale zustandsrelevante Werte des stromsignals oder ein einziger digitaler Wert des Stromsignals, wobei die zustandsrelevanten Werte in Abhängigkeit von der zeitlichen Bestimmung einer fallenden Flanke des Spannungssignals, bestimmt werden. Die geringste Fehlerwahrscheinlichkeit für die Bestimmung des Signalpegels des Stromsignals liegt dann vor, wenn ein digitaler Wert des Stromsignals herangezogen wird, der aufgrund einer Abtastung unmittelbar vor Beginn der fallenden Flanke des Spannungssignals ermittelt worden ist. Nach der Erfindung weist eine Auswerteeinheit der Vorrichtung einen Zähler zur Bestimmung einer Periodendauer des Spannungssignals und einen Zähler zur Bestimmung einer Pulsbreite des pulsförmigen Spannungssignals auf. In einem Rechenmodul der Auswerteeinheit kann die Dauer und/oder der früheste Anfangszeitpunkt einer fallenden Flanke des pulsförmigen Spannungssignals bestimmt werden, woraus der zustandsrelevante Abtastzeitpunkt für die Ermittlung des Signalpegels des Stromsignals ableitbar ist.

Nach einer Weiterbildung der Erfindung erfolgt eine Zwischenspeicherung von Abtastwerten des Stromsignals vorzugsweise während einer Pulsbreite des pulsförmigen Spannungssignals. Nach Berechnung des zustandsrelevanten Abtastzeitpunktes für das Stromsignal wird dann der entsprechende Speicherwert im Schieberegister herausgelesen und zur Bestimmung des Zustandes des Stromsignals herangezogen. Die weiteren im Schieberegister gespeicherten Werte werden nicht berücksichtigt. Vorteilhaft kann das Schieberegister während des Abtastzeitraumes überschrieben werden, sobald der zustandsrelevante Abtastzeitpunkt bezogen auf einen Puls des Spannungssignals ermittelt worden ist.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Figur 1: eine schematische Darstellung einer Kommunikati- onsverbindung über eine Eindrahtverbindung zwi- schen einer als Controller eines Mobiltelefons ausgebildeten ersten Kommunikationseinheit und einer als SIM-Karte ausgebildeten zweiten Kommu- nikationseinheit,
- Figur 2: ein Blockschaltbild einer erfindungsgemäßen Vor- richtung zur Simulation der SIM-Karte bei der Kommunikation mit dem Controller des Mobiltele- fons,
- Figur 3a: ein zeitdiagramm eines ersten digitalen Signals, das gemäß unterschiedlichen Periodendauern abge- sendet wird,
- Figur 3b: ein Zeitdiagramm über einen idealisierten analo- gen und digitalen Signalverlauf eines ersten Signals und eines zweiten Signals bei der Kommu- nikation zwischen der ersten Kommunikationsein- heit und der zweiten Kommunikationseinheit, wo- bei sich das erste Signal und das zweite Signal in einem H-Zustand befinden,
- Figur 3c: ein Zeitdiagramm über einen realen Signalverlauf des in Figur 3b dargestellten ersten Signals und zweiten Signals bei der Kommunikation zwischen der ersten Kommunikationseinheit und der zweiten Kommunikationseinheit, wobei zur Bestimmung des Zustandes des zweiten Signals der Wert des zwei- ten Signals zum zustandsrelevanten Abtastzeit- punkt unmittelbar vor Beginn der fallenden Flan- ke des ersten Signals zugrunde gelegt wird, wo- bei sich das erste Signal und das zweite Signal in einem H-Zustand befinden,
- Figur 4a: ein Zeitdiagramm über einen idealisierten analo- gen und digitalen Signalverlauf eines ersten Signals und eines zweiten Signals bei der Kommu- nikation zwischen der ersten Kommunikationsein- heit und der zweiten Kommunikationseinheit, wo- bei sich das erste Signal in einem H-Zustand und das zweite Signal in einem L-Zustand befinden und
- Figur 4b: ein Zeitdiagramm über einen realen Signalverlauf der in Figur 4a dargestellten ersten Signals und zweiten Signals bei der Kommunikation zwischen der ersten Kommunikationseinheit und der zweiten Kommunikationseinheit, wobei sich das zweite Signal im L-Zustand befindet.

In Figur 1 sind Kommunikationseinheiten dargestellt, die innerhalb eines Mobiltelefons angeordnet sind und über eine Eindrahtverbindung Daten austauschen. Beispielsweise ist eine erste Kommunikationseinheit 1 (CLF) als ein Steuermodul bzw. Controller ausgebildet, der mit einer nicht dargestellten Nahfeldantenne zur Kommunikation des Mobiltelefons mit einem externen Terminal über eine 13,56 MHz-Schnittstelle verbindbar ist. Innerhalb des Mobiltelefons kommuniziert diese erste Kommunikationseinheit 1 mit einer als UICC-Karte bzw. SIM-Karte ausgebildeten zweiten Kommunikationseinheit 2, die vorzugsweise lösbar in einer nicht dargestellten Aufnahme des Mobiltelefon gehaltert ist. Zur Datenkommunikation wird ein single wire protocol (SWP) eingesetzt, wobei ein Ausgangsanschluss 3 der ersten Kommunikationseinheit 1 mit einem Eingangsanschluss 4 der zweiten Kommunikationseinheit 2 einerseits und ein Masseanschluss 5 der ersten Kommunikationseinheit 1 mit einem Masseanschluss 6 der zweiten Kommunikationseinheit 2 über jeweils eine Drahtverbindung verbunden sind. Die Datenkommunikation erfolgt durch Übertragung eines als Spannungssignal ausgebildeten ersten Signals S1 und eines als Stromsignal ausgebildeten zweiten Signals S2.

Zur Erkennung eines von der ersten Kommunikationseinheit 1 an die zweite Kommunikationseinheit 2 übersandten ersten Signals S1 und/oder eines von der zweiten Kommunikationseinheit 2 an die erste Kommunikationseinheit 1 ausgesandten zweiten Signals S2 ist eine Vorrichtung gemäß Figur 2 vorgesehen. Diese Vorrichtung dient zum Messen und Ermitteln von zwischen der ersten Kommunikationseinheit 1 und der zweiten Kommunikationseinheit 2 ausgetauschten Signalen S1 und S2. Die Erfindung umfasst im Wesentlichen eine einen A/D-Wandler aufweisende erste Messeinrichtung 7 zur Ermittlung des ersten Signals S1, eine einen A/D-Wandler aufweisende zweite Messeinrichtung 8 zur Ermittlung des zweiten Signals S2 sowie eine Auswerteeinrichtung 9, in der die erfassten Messwerte des Messeinrichtung 7, 8 weiterverarbeitet und die digitalen Werte für das erste Signal S1 und das zweite Signal S2 an eine nicht dargestellte Anzeigeeinheit (Monitor) zur Darstellung derselben weitergegeben werden. Zusätzlich oder alternativ können die ermittelten digitalen Werte der Auswerteeinrichtung 9 auch abgespeichert und in anderer Form weiterverarbeitet werden.

Die erste Messeinrichtung 7 weist einen Komparator 10 auf, dessen einer Eingang an den Ausgangsanschluss 3 der ersten Kommunikationseinheit 1 und ein zweiter Eingang an eine Schwellspannung angeschlossen sind. Der Komparator 10 ist dafür ausgelegt, das erste Signal S1 (Spannungssignal) zu detektierten. Die zweite Messeinrichtung 8 weist einen Komparator 11 auf, dessen Eingänge mit einem Shunt-Widerstand 12 verbunden sind. Der Shunt-Widerstand 12 ist in der Drahtverbindung zwischen dem Ausgangsanschluss 3 der ersten Kommunikationseinheit 1 und einem Eingang der zweiten Kommunikationseinheit 2 geschaltet. Die zweite Kommunikationseinheit 2 wird durch einen Schalter 13' und einen in Reihe mit demselben geschalteter Widerstand 13 repräsentiert bzw. simuliert. Die erste Kommunikationseinheit 1 wird durch einen Pulsgenerator 14 repräsentiert bzw. simuliert, der ein Spannungssignal entsprechend dem ersten Signal S1 abgibt.

Die Funktionalität der Auswerteeinrichtung 9 wird anhand der Figuren 3a, 3b, 3c bzw. Figuren 4a, 4b näher erläutert.

Wie aus der Figur 3a zu ersehen ist, kann ein erstes Signal S1 (Spannungssignal) mit einer variablen Periodendauer T₁, T₂ gesendet werden. Ein Puls P1 des ersten Signals S1 mit einer am Anfang desselben steigenden Flanke F1 und einer am Ende desselben fallenden Flanke F2, kann mit einer ersten Periodendauer T₁ gesendet werden. Nach Senden des ersten Pulses P1 mit der Periodendauer T₁ können Pulse P2 mit einer zu der Periodendauer T1 kleineren Periodendauer T₂ gesendet werden. Zur vereinfachten Darstellung der Pulse P1, P2 in Figur 3a sind dieselben ohne die steigende Flanke F1 und die fallende Flanke F2 dargestellt.

Die Digitalisierung des analogen S1-Signales gemäß Figuren 3a bis 3c erfolgt mittels des Komparators 10, der bei Erreichen der halben Flankenhöhe D1 (Digitalisierungsschwelle) umschaltet, so dass sich aus einem analogen Signalverlauf 15 ein digitaler Signalverlauf 16 ergibt. Zu diesem Zweck liegt an dem zweiten Eingang des Komparators 10 die Spannung 0,9 V an. Der H-Zustand des ersten Signals S1 kann somit relativ einfach festgestellt werden.

Das zweite Signal S2 ist ein Stromsignal, das nur erzeugt werden kann, wenn das erste Signal S1 sich im H-Zustand befindet, denn der Strom kann über die zweite Kommunikationseinheit 2 nur gegen die Masse fließen.

Im idealisierten Signalverlauf des ersten Signals S1 gemäß Figur 3b unter Zugrundelegung einer kapazitiven Leitung ergibt sich aufgrund des Sprunges des ersten Signals S1 sowohl bei der steigenden Flanke F1 als auch bei der fallenden Flanke F2 ein sprunghafter Signalverlauf 17 des zweiten Signals S2. Durch Vergleich mit einer Digitalisierungsschwelle D2 könnte der Zustand des zweiten Signals S2 gemäß dem Signalverlauf 18 ermittelt werden. Da sich der Signalverlauf 17 während des H-Zustandes des Signalverlaufs 15 stets oberhalb der Digitalisierungaschwelle D2 befindet, liegt ein H-Zustand des zweiten Signals S2 vor.

Aufgrund von Einschwingvorgängen ist der reale Signalverlauf des ersten Signals S1 und des zweiten Signals S2 ein anderer, siehe Figur 3c. Die Erkennung des ersten Signals S1, das gemäß der Signalform 21 vorliegt, ist aufgrund fehlender Ausgleichsvorgänge relativ einfach möglich, so dass sich das digitalisierte Signal 16 ermitteln lässt. Aufgrund des Spannungssprungs ergibt sich für das zweite Signal S2 ein geänderter Signalverlauf 19, bei dem das zweite Signal S2 abschnittweise unterhalb der Digitalisierungsschwelle D2 verläuft. Bei Vergleich des Signals 19 mit einer Digitalisierungsschwelle D2 würde ein Signalverlauf 20 detektiert, der nicht dem logischen Zustand "H" des zweiten Signals S2 entspricht. Zur Bestimmung des Signalzustands des zweiten Signals S2 sieht die erfindungsgemäße Vorrichtung vor, dass als maßgeblicher zustandsrelevanter Abtastzeitpunkt t_{z} gewählt wird, der sich unmittelbar vor Beginn t4 der abfallenden Flanke F2 befindet und an dem sich die Einschwingvorgänge des zweiten Signals 19 so reduziert haben, dass eine eindeutige Aussage über den Zustand des zweiten Signals S2 vorgenommen werden kann.

Die Auswerteeinrichtung 9 weist zum einen einen ersten Zähler zur Bestimmung der Periodendauer T₁ des pulsförmigen ersten Signals 21, P1 auf. Zum anderen weist die Auswerteeinrichtung 9 einen zweiten Zähler zur Bestimmung einer Pulsbreite T_{H} des ersten Signals 21 auf.

Ferner weist die Auswerteeinrichtung 9 ein Rechenmodul auf, mittels dessen aus der Periodendauer T₁ und der Pulsbreite T_{H} die maximale Dauer der fallenden Flanke F2 des ersten Signals 21 berechnet werden kann. Unter Berücksichtigung dessen, dass der als Referenzzeitpunkt dienende Endzeitpunkt t5 des Pulses P1 bekannt ist, kann nun der Startzeitpunkt t4 der fallenden Flanke F2 ermittelt werden. Das zweite Signal S2 wird während der Pulsbreite T_{H} mit einer Abtastrate T_{Abtast} abgetastet, wobei die Abtastrate T_{Abtast} deutlich kleiner ist als die minimale Dauer der H-Pulsbreite T_{H} des ersten Signals 21. Beispielsweise kann die Abtastrate T_{Abtast} 10 ns oder 20 ns betragen. Wie aus Figur 3c ersichtlich ist, liegen eine Mehrzahl von Abtastwerten bzw. digitale Werte des zweiten Signals S2 während der H-Pulsbreite T_{H} des ersten Signals S1 vor. Diese Folgen von digitalen Werten werden in einem Schieberegister der Auswerteeinrichtung 9 zwischengespeichert.

Die Auswerteeinrichtung 9 enthält ein Rechenmodul, mittels dessen ausgehend von dem Endzeitpunkt t5 des digitalisierten S1-Signals auf den für das zweite Signal 20 zustandsrelevanten Abtastzeitpunkt t_{z} zurückgerechnet werden kann. Hierzu wird die maximale Dauer der fallenden Flanke F2 des ersten Signals S1 in Abhängigkeit von der Periodendauer T, T1, T₂ des ersten Signals S1 bestimmt. Aufgrund von Vorgaben liegt die minimale Anstiegs-/Abfallzeit der Flanke F2 bei 5 ns. Die maximale Anstiegs-/Abfallzeit der fallenden Flanke F2 liegt bei 0,05 x T, wobei die Periodendauer T, T₁, T₂ zwischen 590 ns und 10 µs liegen kann. Die maximale Anstiegs-/Abfallzeit darf allerdings nicht mehr als 250 ns betragen. Es kann somit in Abhängigkeit von der Kommunikationsgeschwindigkeit auf den Startzeitpunkt t4 der fallenden Flanke F2 des ersten Signals 21 zurückgerechnet werden bzw. ein zustandsrelevanter Abtastzeitpunkt tz für die Bestimmung des Signalpegels des zweiten Signals S2 ermittelt werden. Beträgt die Periodendauer T beispielsweise T = 1 µs, errechnet sich die maximale Dauer der Flanke F2 zu 50 ns. Da lediglich der Endzeitpunkt t5 des digitalen S1-Signals vorliegt, wird zur Bestimmung des Startzeitpunktes t4 der Flanke F2 von dem Endzeitpunkt t5 um 25 ns zurückgerechnet, um den Beginn t4 der Flanke F2 zu ermitteln. In dem Rechenmodul ist ein Differenzwert implementiert, so dass der zustandsrelevante Abtastzeitpunkt t_{z} stets um ein festes Zeitintervall vor dem berechneten Startzeitpunkt t4 der fallenden Flanke F2 liegt.

Ist der zustandsrelevante Abtastzeitpunkt t_{z} ermittelt, kann aus einer Folge von in dem Schieberegister zwischengespeicherten digitalen Werten des Signals S2 der zustanderelevante Wert W extrahiert bzw. ausgewählt werden, der zu dem zustandsrelevanten Abtastzeitpunkt tz korrespondiert. Diese Berechnung kann allerdings erst bei Auftreten eines weiteren nachfolgenden Pulses P2 des ersten Signals S1 erfolgen, da zur Bestimmung der maximalen Dauer der Flanke F2 die Periodendauer T₁ zu berücksichtigen ist. Insbesondere können die Periodendauern T₁, T₂ variieren, da die Pulse P1, P2 unterschiedlich lang sein können.

Der ermittelte digitale Wert W repräsentiert den Signalpegel des zweiten Signals S2 zwischen den Zeitpunkten t2 und t5.

Der zustandsrelevante Abtastzeitpunkt tz ist abhängig vom Start der fallenden Flanke F2 und liegt zeitlich gesehen vorzugsweise unmittelbar vor dem Startzeitpunkt t4 der Flanke F2.

Es kann somit der Signalpegel des zweiten Signals S2 unter Ermittlung des zustandsrelevanten digitalen Wertes W bestimmt werden, wobei gemäß Figur 3c ein "H"-Pegel und gemäß Figur 4b ein "L-Pegel" erkannt wird.

Alternativ kann statt eines zustandsrelevanten Abtastzeitpunktes tz auch ein zustandsrelevantes Abtastzeitintervall Δtz angegeben werden, das zeitlich vor dem Start der fallenden Flanke F2 des ersten Signals 21 liegt. Als wert für den aktuellen Zustand des zweiten Signals S2 liegen dann mehrere digitale zustandsrelevante werte W vor, die in Abhängigkeit vom Signalpegel des zweiten Signals S2 alle entweder oberhalb der Digitalisierungsschwelle D2 oder unterhalb der Digitalisierungsschwelle D2 liegen. Gleichwohl besteht hier die Gefahr, dass ein zeitlich weit von dem Zeitpunkt t4 entfernt liegender Wert ein falsches Ergebnis liefert. Deshalb erhalten die flankennahen Werte W eine höhere Wichtigkeit als die flankenfernen Werte W. Liegt der Durchschnitt der Werte W oberhalb von 0,5, wird auf einen "H"-Pegel erkannt. Liegt der Durchschnitt der Werte W unterhalb von 0, 5, wird auf einen "L"-Pegel erkannt.

Da die maximale Dauer der fallenden Flanke F2 des ersten Signals S1 abhängig ist von der Periodendauer (Bitbreite T, T₁, T₂), sieht die bevorzugte Ausführungsform die Berechnung der maximalen Dauer der fallenden Flanke F2 aus den ermittelten zeitlichen Parametern des ersten Signals S1 vor. Es kann dann ausgehend von dem Endzeitpunkt t5 des Pulses P1 auf den Beginn t4 der Flanke F2 zurückgeschlossen und der zustandsrelevante Abtastzeitpunkt t_{z} unter Berücksichtigung eines vorgegebenen Differenzzeitintervalls bestimmt werden.

Befindet sich das zweite Signal S2 tatsächlich in einem L-Zustand gemäß den Figuren 4a und 4b, wird vorzugsweise in gleicher Weise die Dauer der abfallenden Flanke F2 des ersten Signals S1 sowie die Rückrechnung auf den zustandsrelevanten Abtastzeitpunkt tz vorgenommen. Gleiche Signalverläufe werden daher in den Figuren 3b und 3c einerseits und den Figuren 4a und 4b andererseits mit gleichen Bezugsziffern versehen. Der Unterschied besteht lediglich darin, dass das zweite Signal S2 andere Signalverläufe 17', 18', 19', 20' aufweist. Da in einem Zeitabschnitt vor dem Startpunkt t4 der fallenden Flanke F2 das Signal 19' in der Nähe des Nullpunktes verläuft, kann das zweite Signal S2 durch einen digitalen Wert W repräsentiert werden, der innerhalb des zustandsrelevanten Abtastzeitintervalls Δts abgetastet worden ist.

Die erfindungsgemäße Vorrichtung ermöglicht somit das Erfassen sowohl des Signalpegels (H-Zustand oder L-Zustand) des ersten Signals S1 als auch des zweiten Signals S2. Der Signalpegelzustand des zweiten Signals S2 bzw. des Signals 19 kann allerdings erst mit Zeitverzögerung nach dem ersten Puls P1 des ersten Signals S1 erfolgen, wenn schon ein weiterer nachfolgender zweiter Puls P2 des ersten Signals S1 vorliegt.

## Patentansprüche

1. Verfahren zur Erkennung eines digitalen Signals, das über eine Eindrahtverbindung zwischen einer ersten Kommunikationseinheit (1) und einer zweiten Kommunikationseinheit (2) übertragen wird, wobei ein Spannungssignal von der ersten Kommunikationseinheit (1) zu der zweiten Kommunikationseinheit (2) und ein Stromsignal von der zweiten Kommunikationseinheit (2) zu der ersten Kommunikationseinheit (1) übertragen wird, dass zur Bestimmung eines während des Hoch-Zustandes des Spannungssignals (S1) vorliegenden logischen Zustandes des Stromsignals (S2) ein solcher zustandsrelevanter Wert (W) desselben ermittelt wird, der zu einem unmittelbar vor dem Beginn (t4) einer fallenden Flanke (F2) des Spannungssignals (S1) liegenden zustandsrelevanten Abtastzeitpunktes (t_{z}) oder zu einem unmittelbar vor dem Beginn (t4) der fallenden Flanke (F2) des Spannungssignals (S1) liegenden zustandsrelevanten Abtastzeitintervall (Δt_{z}) vorliegt, **dadurch gekennzeichnet, dass** ein Referenzzeitpunkt für die Bestimmung des logischen Zustandes des Stromsignals (S2) durch einen Endzeitpunkt (t5) des Hoch-Zustandes des Spannungssignals (S1) gebildet wird, von dem aus in Abhängigkeit von einer maximalen Dauer der fallenden Flanke (F2) des Spannungssignals (S1) auf den zustandsrelevanten Abtastzeitpunkt (t_{z}) bzw. das zustandsrelevante Abtastzeitintervall (Δt_{z}) zurückgerechnet wird.

2. Verfahren nach Anspruch 1, **dadurch gekennzeichnet, dass** eine Periodendauer (T, T₁, T₂) des Spannungssignals (S1) aus dem Signalverlauf des Spannungssignals (S1) bestimmt wird, so dass die maximale Dauer der fallenden Flanke (F2) des Spannungssignals (S1) berechnet und dann durch Rückrechnung von dem Endzeitpunkt (t5) des Zustandes des Spannungssignals (S1) der zustandsrelevante Abtastzeitpunkt (t_{z}) bzw. das zustandsrelevante Abtastzeitintervall (Δt_{z}) bestimmt wird.

3. Verfahren nach Anspruch 1 oder 2, **dadurch gekennzeichnet, dass** das Stromsignal (S2) zumindest während eines dem Beginn der abfallenden Flanke (F2) des Spannungssignals (S1) nahen und vorausgehenden Zeitabschnitts des als in einem Hoch-Zustand erkannten Signalverlaufs des Spannungssignals (S1) abgetastet und als Folge von Abtastwerten gespeichert wird, so dass der Wert (W) des Stromsignals (S2), der zum später berechneten zustandsrelevanten Abtastzeitpunkt (t_{z}) oder zum in dem zustandsrelevanten Abtastzeitintervall (Δt_{z}) liegenden Abtastzeitpunkt (t_{z}) korrespondiert, innerhalb des Zeitabschnitts liegt.

4. Verfahren nach einem der Ansprüche 1 bis 3, **dadurch gekennzeichnet, dass** der zustandsrelevante Abtastzeitpunkt (t_{z}) oder das zustandsrelevante Abtastzeitintervalls (Δt_{z}) des zu einem ersten Puls (P1) des Spannungssignals (S1) korrespondierenden Stromsignals (S2) nach Beginn eines dem ersten Puls (P1) nachfolgenden zweiten Pulses (P2) des Spannungsignals (S1) bestimmt wird.

5. Verfahren nach einem der Ansprüche 1 bis 4, **dadurch gekennzeichnet, dass** die Abtastperiodendauer (T_{Abtest}) kleiner als die minimale Dauer der H-Pulsbreite (T_{H}) gewählt wird.

6. Vorrichtung zur Erkennung eines digitalen Signals, das über eine Eindrahtverbindung zwischen einer ersten Kommunikationseinheit (1) und einer zweiten Kommunikationseinheit (2) übertragbar ist, wobei ein Spannungssignal von der ersten Kommunikationseinheit (1) zu der zweiten Kommunikationseinheit (2) und ein Stromsignal von der zweiten Kommunikationseinheit (2) zu der ersten Kommunikationseinheit (1) übertragen wird,
- dass an der Eindrahtverbindungsleitung eine erste Messeinrichtung (7) zur Ermittlung von digitalen werten des Spannungssignals (S1) und eine zweite Messeinrichtung (8) zur Ermittlung von digitaler Werten des Stromsignals (S2) angeschlossen ist,
- dass sich an die Messeinrichtungen (7, 8) eine Auswerteeinrichtung (9) zur Auswertung des ermittelten Spannungssignals (S1) und des Stromsignals (S2) anschließt,
- dass die Auswerteeinrichtung (9) Mittel zum Speichern von einer Folge von digitalen werten des Stromsignals (S2) aufweist, wobei die gespeicherten Werte zumindest innerhalb eines zu einer fallenden Flanke (F2) des Spannungssignals (S1) nahen und vorausgehenden Zeitabschnitts ermittelt worden sind, und
dass die Auswerteeinrichtung (9) Mittel aufweist, derart, dass für die Bestimmung des während des Hoch-Zustandes des Spannungssignals (S1) vorliegenden logischen Zustandes des stromsignals (S2) ein solcher zustandsrelevanter Wert (W) aus der Folge von digitalen Werten entnehmbar ist, der sich aus einer Abtastung des Stromsignals (S2) zu einem unmittelbar vor einem Beginn (t4) der fallenden Flanke (F2) des Spannungssignals (S1) liegenden zustandsrelevanten Abtastzeitpunktes (t_{z}) oder sich aus einer Abtastung des Stromsignals (S2) aus einer unmittelbar vor dem Beginn (t4) der fallenden Flanke (F2) des Spannungssignals (S1) Liegenden Abtastzeitintervalls (Δt_{z}) ergibt, **dadurch gekennzeichnet, dass** die Auswerteeinrichtung (9) einen Zähler zur Bestimmung einer Periodendauer (T, T₁, T₂) des pulsförmigen Spannungssignals (S1) und einen Zähler zur Bestimmung der Pulsbreite (T_{H}) des pulsförmigen Spannungssignals (S1) aufweist, so dass in einem Rechenmodul der Auswerteeinrichtung (9) die maximale Dauer und der Zeitpunkt der fallenden Flanke (F2) des pulsförmigen Spannungssignals (S1) ermittelbar ist, um daraus den Abtastzeitpunkt (t_{z}) oder das Abtastzeit intervall (Δt_{z}) zurück zurechnen.

7. Vorrichtung nach Anspruch 6, **dadurch gekennzeichnet, dass** die Auswerteeinrichtung (9) ein Schieberegister zur Zwischenspeicherung der digitalen Werte des Stromsignals (S2) aufweist, das nach Ermittlung des zustandsrelevanten Wertes (W) freigebbar ist zur Abspeicherung weiterer digitaler Werte des Stromsignals (S2).

8. Vorrichtung nach Anspruch 6 oder 7, **dadurch gekennzeichnet, dass** die erste Messeinrichtung (7) und/oder die zweite Messeinrichtung (8) jeweils einen Analog-/Digital-Umsetzer aufweisen.

## Claims

1. Digital signal detection device for detecting a digital signal that is transmitted between a first communication unit (1) and a second communication unit (2) via a single-wire line wherein a voltage signal is transferred from said first communication unit (1) to said second communication unit (2) and a current signal from said second communication unit (2) to said first communication unit (1) and wherein to determine a logic state of the current signal (S2) which prevails during the high state of the voltage signal (S1) such a state-relevant value (W) thereof is assessed that at a state-relevant scanning instant (tz) which exists immediately before the beginning (t4) of a negative edge (F2) of the voltage signal (S1) or at a state-relevant scanning interval (Δt_{z}) which prevails immediately before the beginning (t4) of a negative edge (F2) of the voltage signal (S1), **characterized in that** a reference time for determination of the logic state of the current signal (S2) is established via a termination time (T5) at which the high state of voltage signal (S1) ends and used to calculate back to the state-relevant scanning instant (t_{z}) and/or to the state-relevant scanning interval (Δt_{z}) dependent on the maximum duration of said negative flank (F2) of the voltage signal (S1).

2. Method according to Claim 1, **characterized in that** a period length (T, T₁, T₂) of voltage signal (S1) is determined from the progress the of the voltage signal (S1) by calculating the maximum duration of the negative flank (F2) of said voltage signal (S1) and by calculating back from the termination time (t5) at which the state of the voltage signal (S1) ends the state-relevant scanning instant (t_{z}) and/or the state-relevant scanning interval (Δt_{z}) is then assessed.

3. Method according to Claim 1 or 2, **characterized in that** the current signal (S2) is scanned at least during a time slot within the progress of the voltage signal (S1) recognized as being in a high state which is close or precedent to the beginning of the negative flank (F2) of the voltage signal (S1), and stored as a sequence of samples such that the value (W) of the current signal (S2) which corresponds to the later calculated state-relevant scanning instant (t_{z}) and/or to the state-relevant scanning interval (Δt_{z}) is within said time slot.

4. Method according to any of the preceding Claims 1 to 3, **characterized in that** the state-relevant scanning instant (t_{z}) or the state-relevant scanning interval (Δt_{z}) of the current signal (S2) is determined on the beginning of a second pulse (P2) of the voltage signal (S1) that corresponds to a first pulse (P1) of current signal (S2).

5. Method according to any of the preceding Claims 1 to 4, **characterized in that** the scanning duration (T_{Abtast}) is shorter than the minimum duration of an H pulse width (T_{H}).

6. Digital signal detection device for detecting a digital signal that can be transmitted between a first communication unit (1) and a second communication unit (2) via a single-wire connection wherein a voltage signal is transferred from said first communication unit (1) to said second communication unit (2) and a current signal from said second communication unit (2) to said first communication unit (1) wherein a first measuring setup (7) for detecting digital values of the voltage signal (S1) and a second measuring setup (8) for detecting digital values of the current signal (S2) are connected to the single-wire line; wherein an evaluator unit (9) is connected to said measuring setups (7, 8) for evaluating the voltage signal (S1) and the current signal (S2) as assessed; wherein the evaluator unit (9) comprises means for storing a sequence of digital values of the current signal (S2) which stored values have been assessed at least within a time slot that is close and precedent to a negative flank (F2) of the voltage signal (S1); and wherein said evaluator unit (9) comprises means permitting for determination of the logic state of the current signal (S2) that prevails during the high state of the voltage signal (S1) such a state-relevant value (W) from a sequence of digital values to be select that results from scanning the current signal (S2) at a state-relevant scanning instant (T_{z}) which results from a scan of the current signal (S2) immediately before the beginning (t4) of the negative edge (F2) of the voltage signal (S1) or from scanning the current signal (S2) at a state-relevant scanning interval (Δt_{z}) which prevails immediately before the beginning (t4) of the negative edge (F2) of the voltage signal (S1), **characterized in that** the evaluator unit (9) is provided with a counter to determine a period length (T, T₁, T₂) of the pulse-shaped voltage signal (S1) and a counter to determine a pulse width (T_{H}) of the pulse-shaped voltage signal (S1) such that the maximum duration and the time slot of the negative flank (F2) of the pulse-shaped voltage signal (S1) can be assessed in a calculator module in order to calculate back the scanning instant (t_{z}) or the scanning interval (Δt_{z}) therefrom.

7. Device according to Claim 6, **characterized in that** the evaluator unit (9) comprises a shift register for buffering the digital values of the current signal (S2) which on assessment of the state-relevant value (W) may be enabled for storing further digital values of said current signal (S2).

8. Device according to Claim 6 or 7, **characterized in that** the first measuring setup (7) and/or the second measuring setup (8) each comprise an analog/digital converter.

## Revendications

1. Dispositif pour la détection d'un signal numérique, qui est transmis entre une première unité de communication (1) et une deuxième unité de communication (2), par l'intermédiaire d'une connexion à un fil, sachant qu'un signal de tension est transmis de la première unité de communication (1) à la deuxième unité de communication (2) et qu'un signal de courant est transmis de la deuxième unité de communication (2) à la première unité de communication (1), que, pour la détermination d'un état logique du signal de courant (S2), existant pendant l'état haut du signal de tension (S1), on détecte une valeur (W) indicatrice d'état de celui-ci, qui existe à un instant d'échantillonnage (t_{z}), précédant directement le début (t4) d'un flanc descendant (F2) du signal de tension (S1), ou pendant un intervalle de temps d'échantillonnage (Δt_{z}) précédant directement le début (t4) du flanc descendant (F2) du signal de tension (S1), **caractérisé en ce qu'**un instant de référence pour la détermination de l'état logique du signal de courant (S2) est formé par un instant final (t5) de l'état haut du signal de tension (S1), à partir duquel, en fonction d'une durée maximale du flanc descendant (F2) du signal de tension (S1), on procède à un compte de retour de l'instant d'échantillonnage indicateur d'état (tz), respectivement de l'intervalle de temps d'échantillonnage indicateur d'état (Δt_{z}).

2. Procédé selon la revendication 1, **caractérisé en ce qu'**une durée de période (T, T₁, T₂) du signal de tension (S1) est déterminée à partir de l'allure du signal de tension (S1), de sorte que la durée maximale du flanc descendant (F2) du signal de tension (S1) soit calculée et que l'instant d'échantillonnage indicateur d'état (tz), respectivement l'intervalle de temps d'échantillonnage (Δt_{z}) soit ensuite déterminé par un compte de retour à partir de l'instant final (t5) de l'état du signal de tension (S1).

3. Procédé selon revendication 1 ou 2, **caractérisé en ce que** le signal de courant (S2) est échantillonné, au moins pendant un intervalle de temps de l'allure du signal de tension (S1), détectée dans un état haut, ledit intervalle de temps étant proche du et précédant le début du flanc descendant (F2) du signal de tension (S1), et est mémorisé en tant que série de valeurs d'échantillonnage, de sorte que la valeur (W) du signal de courant (S2), qui correspond à l'instant d'échantillonnage (t_{z}) indicateur d'état, ultérieur ou à l'instant d'échantillonnage (t_{z}), situé dans l'intervalle de temps d'échantillonnage (Δt_{z}), soit situé dans l'intervalle de temps.

4. Procédé selon l'une des revendications 1 à 3, **caractérisé en ce que** l'instant d'échantillonnage (t_{z}) indicateur d'état ou l'intervalle de temps d'échantillonnage (Δt_{z}) indicateur d'état du signal de courant (S2), qui correspond à la première impulsion (P1) du signal de tension (S1), est déterminé après le début d'une deuxième impulsion (P2) du signal de tension (S1), qui fait suite à la première impulsion (P1).

5. Procédé selon l'une des revendications 1 à 4, **caractérisé en ce que** la durée de la période d'échantillonnage (T_{Ab-tast}) est inférieure à la durée minimum de la largeur d'impulsion H (T_{H}).

6. Dispositif pour la détection d'un signal numérique, qui est transmis entre une première unité de communication (1) et une deuxième unité de communication (2), par l'intermédiaire d'une connexion à un fil, sachant qu'un signal de tension est transmis de la première unité de communication (1) à la deuxième unité de communication (2) et qu'un signal de courant est transmis de la deuxième unité de communication (2) à la première unité de communication (1),
- qu'au conducteur de la connexion à un fil, sont raccordés un premier système de mesure (7), destiné à la détermination de valeurs numériques du signal de tension (S1) et un deuxième système de mesure (8), destiné à la détermination de valeurs numériques du signal de courant (S2),
- qu'un système d'évaluation (9) est raccordé aux systèmes de mesure (7, 8) pour l'évaluation du signal de tension (S1) détecté et du signal de courant (S2),
- que le système d'évaluation (9) présente des moyens de mémorisation d'une série de valeurs numériques du signal de courant (S2), sachant que les valeurs mémorisées ont été déterminées au moins au cours d'un intervalle de temps proche de, et précédant un flanc descendant (F2) du signal de tension (S1), et
- que le système d'évaluation (9) présente des moyens, de sorte que, pour la détermination de l'état logique du signal de courant (S2), existant pendant l'état haut du signal de tension (S1), on peut extraire d'une série de valeurs numériques, une telle valeur (W) indicatrice d'état, qui résulte d'un échantillonnage du signal de courant (S2) à un instant d'échantillonnage (t_{z}) indicateur d'état, précédant directement le début (t4) du flanc descendant (F2) du signal de tension (S1), ou d'un échantillonnage du signal de courant (S2) en provenance d'un intervalle de temps d'échantillonnage (Δt_{z}), précédant directement le début (t4) du flanc descendant (F2) du signal de tension (S1), **caractérisé en ce que** le système d'évaluation (9) est doté d'un compteur pour la détermination d'une durée de période (T, T₁, T₂) du signal de tension (S1) pulsé et d'un compteur pour la détermination de la largeur d'impulsion (T_{H}) du signal de tension (S1) pulsé, de sorte que la valeur maximale et l'instant du flanc descendant (F2) du signal de tension (S1) pulsé puissent être déterminés dans un module de calcul du système d'évaluation (9), pour calculer, sur cette base, l'instant d'échantillonnage (t_{z}) ou l'intervalle de temps d'échantillonnage (Δt_{z}), par compte de retour.

7. Dispositif selon la revendication 6, **caractérisé en ce que**, pour la mémorisation intermédiaire des valeurs numériques du signal de courant (S2), le système d'évaluation (9) est doté d'un registre à décalage, qui, après la détection de la valeur d'état significative (W), peut être libéré pour la mémorisation d'autres valeurs numériques du signal de courant (S2).

8. Dispositif selon revendication 6 ou 7, **caractérisé en ce que** le premier système de mesure (7) et / ou le deuxième système de mesure (8) présentent chacun un convertisseur analogique-numérique.
